# FASCICULE DE BREVET EUROPEEN

(11) **EP 0 382 284 B1**
(45) Date de publication et mention de la délivrance du brevet: **15.09.1993**
(21) Numéro de dépôt: 90200216.1
(22) Date de dépôt: 30.01.1990
(51) Int. Cl.: C25B 1/14

(54) **Procédé de fabrication de sulfure de métal alcalin**
Verfahren zur Herstellung von Alkalimetallsulfid
Process for manufacturing on alkali metal-sulfide

(30) Priorité: 10.02.1989 IT 1941289
(43) Date de publication de la demande: 16.08.1990
(73) Titulaire: SOLVAY (Société Anonyme), B-1050 Bruxelles (BE)
(72) Inventeur: Nicolas, Edgard, I-57013 Rosignano LI (IT)
(74) Mandataire: Anthoine, Paul

(56) Documents cités:
- CH-A- 253 705
- US-A- 2 669 542
- CHEMICAL ABSTRACTS, vol. 104, 1986, page 433, résumé no. 26189j, Columbus, Ohio, US; Y.S. SHIH et al.: "Electrolytic recovery of sulfer and hydrogen from basic sulfide solution", & J. CHIN. INST. CHEM. ENG. 1985, 16(3), 297-9

## Description

La présente invention a pour objet un procédé pour la fabrication de sulfure de métal alcalin.

Un procédé connu pour fabriquer du sulfure de sodium consiste à faire réagir une solution de polysulfure de sodium avec un amalgame de sodium obtenu par électrolyse d'une solution aqueuse de chlorure de sodium dans une cellule d'électrolyse à cathode de mercure (J.S. SCONCE - Chlorine, Its Manufacture, Properties and Uses - Reinhold Publishing Corporation, 1962 - page 180). Ce procédé connu présente l'inconvénient d'impliquer la mise en oeuvre d'un amalgame de sodium dont l'obtention par électrolyse est une opération onéreuse, qui se complique par ailleurs par la nécessité d'éviter une contamination de l'environnement par du mercure. Il est d'autre part difficile d'éviter la présence de mercure dans le sulfure de sodium produit, ce qui constitue un autre désavantage de ce procédé connu.

L'invention vise à fournir un nouveau procédé qui évite les inconvénients précités.

L'invention concerne dès lors un procédé de fabrication de sulfure de métal alcalin, selon lequel on met en oeuvre une cellule d'électrolyse dans laquelle une membrane perméable sélectivement aux cations sépare une chambre anodique contenant une anode, d'une chambre cathodique contenant une cathode, on électrolyse un électrolyte contenant des cations dudit métal alcalin dans la chambre anodique et on électrolyse simultanément une solution aqueuse de polysulfure du métal alcalin dans la chambre cathodique.

Le procédé selon l'invention implique la mise en oeuvre d'une cellule d'électrolyse du type à membrane perméable sélectivement aux cations. Elle peut être une cellule à membrane conçue sur le modèle de celles convenant pour la production de chlore et d'hydroxyde de sodium par électrolyse de solutions aqueuses de chlorure de sodium.

La membrane a pour fonction de séparer physiquement l'électrolyte contenu dans la chambre anodique, de la solution de polysulfure contenue dans la chambre cathodique, en permettant seulement le transfert de cations de la chambre anodique vers la chambre cathodique. Elle doit être en un matériau inerte vis-à-vis de l'électrolyte mis en oeuvre dans la chambre anodique et vis-à-vis de la solution de polysulfure de métal alcalin. On peut généralement utiliser des membranes en polymère fluoré contenant des groupements fonctionnels dérivés d'acides carboxyliques, phosphoniques ou sulfoniques. Des membranes préférées sont celles en polymère perfluoré contenant des groupements fonctionnels dérivés d'acides sulfoniques et/ou carboxyliques. Des exemples de membranes de ce type sont celles décrites dans les documents GB-A-1497748 et GB-A-1497749 (ASAHI KASEI KOGYO K.K.), GB-A-1518387, GB-A-1522877 et US-A-4126588 (ASAHI GLASS COMPANY LTD) et GB-A-1402920 (DIAMOND SHAMROCK CORP.). Des exemples de membranes adaptées au procédé selon l'invention sont celles connues sous les marques NAFION (DU PONT DE NEMOURS & CO) et FLEMION (ASAHI GLASS COMPANY LTD).

Le choix des matériaux de l'anode et de la cathode est conditionné par la nécessité qu'elles résistent mécaniquement et chimiquement aux conditions de l'électrolyse. Le matériau de la cathode doit par ailleurs satisfaire à la condition de réaliser, pendant l'électrolyse, une réduction du soufre; il convient dès lors de le choisir parmi ceux présentant un potentiel de réduction du soufre plus positif que celui de l'hydrogène, dans les conditions de l'électrolyse. Des exemples de cathodes utilisables dans le procédé selon l'invention sont celles dont le matériau actif catalysant la réaction d'électrolyse est sélectionné parmi le sulfure de molybdène, le sulfure de cuivre, les métaux du groupe 8 du tableau périodique des éléments et les alliages, les sulfures et les oxydes de ces métaux. Le nickel, le cobalt, le platine, le rhodium, le ruthénium, l'osmium, l'iridium, les oxydes de ces métaux, le sulfure de molybdène et le sulfure de cuivre sont préférés.

Le choix de l'anode dépend de l'électrolyte mis en oeuvre dans la chambre anodique de la cellule d'électrolyse, pour engendrer une oxydation électrochimique de l'électrolyte dans des conditions normales d'électrolyse.

L'électrolyte contenant des cations de métal alcalin est de préférence un électrolyte aqueux. Il est avantageusement choisi parmi les solutions aqueuses d'hydroxyde de métal alcalin et les solutions aqueuses des sels hydrosolubles des métaux alcalins. Les sels donnant lieu à l'émission d'un gaz à l'anode au cours de l'électrolyse sont préférés, tels que les chlorures, les fluorures, les carbonates, les sulfates et les phosphates par exemple. Le cas échéant, on choisit l'anode de manière à obtenir un dégagement d'halogène ou d'oxygène dans les conditions normales d'électrolyse.

La solution aqueuse de polysulfure de métal alcalin peut être obtenue par tous moyens adéquats. Elle est avantageusement obtenue en dissolvant du soufre dans une solution aqueuse de sulfure de métal alcalin, selon la réaction : ${\text{M₂S + xS → M₂S}}_{\text{1+x}}$
dans laquelle M désigne le métal alcalin.

Dans le procédé selon l'invention, du soufre est réduit à la cathode et des cations de métal alcalin passent de la chambre anodique dans la chambre cathodique en traversant la membrane, ce qui a pour résultat de convertir progressivement le polysulfure de métal alcalin en sulfure de métal alcalin.

A l'issue de l'électrolyse, on recueille de la chambre cathodique une solution aqueuse de sulfure de métal alcalin. Le sulfure de métal alcalin peut ensuite être extrait de la solution, par exemple par évaporation de celle-ci.

L'invention s'applique notamment à la fabrication de sulfure de sodium, à l'état anhydre ou hydraté (généralement nonahydraté).

Des particularités et détails de l'invention vont ressortir de la description suivante de quelques formes de réalisation du procédé selon l'invention, en référence à la figure unique du dessin annexé qui représente le schéma d'une cellule d'électrolyse à membrane.

La cellule d'électrolyse représentée à la figure comprend une enceinte 1 qui est divisée, par un séparateur 2, en deux chambres respectivement anodique 3 et cathodique 4.

Le séparateur 2 est une membrane à perméabilité sélective aux cations; elle est par exemple une membrane NAFION (DU PONT DE NEMOURS & CO), qui est constituée d'une feuille en polymère perfluoré comprenant des groupements fonctionnels dérivés d'acides sulfoniques.

La chambre anodique 3 contient une anode 5 et la chambre cathodique 4 contient une cathode 6. L'anode 5 et la cathode 6 sont couplées respectivement à la borne positive et à la borne négative d'une source de courant continu, non représentée.

Dans une première forme d'exécution du procédé selon l'invention, on alimente la chambre anodique 3 avec une solution aqueuse sensiblement saturée de chlorure de sodium 7; simultanément, on alimente la chambre cathodique 4 avec une solution aqueuse de polysulfure de sodium 8 obtenue en dissolvant du soufre 9 dans une solution aqueuse de sulfure de sodium 10, en amont de la cellule. Pendant l'électrolyse, du chlore est produit à l'anode et du soufre est réduit à la cathode. Simultanément, sous l'action du champ électrique entre les électrodes 5 et 6, des cations de sodium de la chambre anodique 3 traversent la membrane 2 et pénètrent dans la chambre cathodique 4. Le processus électrochimique peut dès lors être résumé par les réactions suivantes :

On recueille de la chambre anodique 3, du chlore 11 et une solution diluée de chlorure de sodium 12. Simultanément, on recueille de la chambre cathodique une solution aqueuse 13, enrichie en sulfure de sodium. La solution 13 peut être traitée pour en extraire le sulfure de sodium, par exemple par une technique de cristallisation.

La forme de réalisation qui vient d'être décrite permet ainsi la fabrication simultanée de chlore et de sulfure de sodium.

Dans une autre forme de réalisation de l'invention, on substitue à la solution de chlorure de sodium 7, une solution aqueuse concentrée d'hydroxyde de sodium. Pendant l'électrolyse, de l'oxygène est produit à l'anode. Le processus électrochimique dans la cellule peut dès lors être résumé par les réactions suivantes :

Les exemples suivants servent à illustrer l'invention.

### Exemple 1

On a mis en oeuvre une cellule d'électrolyse présentant les caractéristiques suivantes :
- anode : plaque perforée en titane, recouverte d'une couche formée d'un mélange équimolaire d'oxyde de ruthénium et de dioxyde de titane;
- cathode : tôle déployée en nickel;
- aire de la surface utile d'électrolyse : 14 cm²;
- écart entre l'anode et la cathode : 2 mm;
- membrane perfluorée du type sulfonique, NAFION (DU PONT DE NEMOURS & CO).

La chambre anodique de la cellule a été alimentée avec une solution aqueuse contenant 220 g de chlorure de sodium par kg, avec un débit de 100 cm³/heure.

On a fait circuler en boucle dans la chambre cathodique, à la vitesse de 24 cm/s, 370 cm³ d'une solution aqueuse contenant initialement 4 moles de sulfure de sodium et 1 mole de soufre par litre.

On a imposé une différence de potentiel de 3,22 V aux bornes de la cellule d'électrolyse; on a par ailleurs maintenu le potentiel de la cathode à -1,1 V au moyen d'un circuit potentiostatique. La température dans la cellule a été maintenue à 73°C.

A l'issue de l'électrolyse, qui a duré 4,4 heures, la teneur en soufre dans la solution de la chambre cathodique était tombée à environ 0,15 mole/litre.

### Exemple 2

On a utilisé une cellule analogue à celle de l'exemple 1, dans laquelle l'anode a consisté en une tôle déployée en nickel, identique à la cathode.

On a procédé comme à l'exemple 1, dans les conditions suivantes :
- électrolyte dans la chambre anodique : solution aqueuse d'hydroxyde de sodium (320 g/kg), au débit de 70 cm³/heure;
- électrolyte dans la chambre cathodique : solution aqueuse contenant 4 moles de sulfure de sodium et 1 mole de soufre par litre;
- différence de potentiel aux bornes de la cellule, au démarrage de l'électrolyse : 3,01 V;
- potentiel constant imposé à la cathode : -0,91V;
- température : 75°C.

A l'issue de l'électrolyse, qui a duré 10,8 heures, la teneur en soufre dans la solution de la chambre anodique était tombée à environ 0,002 mole/litre.

### Exemple 3

On a reproduit les conditions de l'exemple 2, en imposant cette fois une densité de courant constante, égale à 4 kA par m² d'aire de l'anode, pendant toute la durée de l'électrolyse. Par ailleurs, on n'a plus imposé le potentiel de la cathode.

Après 1,5 heure d'électrolyse, de l'hydrogène a commencé à se dégager à la cathode, et on a dès lors arrêté l'électrolyse. La teneur résiduelle en soufre dans la solution de sulfure de sodium recueillie de la chambre cathodique était de 0,7 mole/litre.

## Revendications

1. Procédé de fabrication de sulfure de métal alcalin, caractérisé en ce qu'on met en oeuvre une cellule d'électrolyse dans laquelle une membrane perméable sélectivement aux cations sépare une chambre anodique contenant une anode, d'une chambre cathodique contenant une cathode, on électrolyse un électrolyte contenant des ions du métal alcalin dans la chambre anodique et on électrolyse simultanément une solution aqueuse de polysulfure du métal alcalin dans la chambre cathodique.

2. Procédé selon la revendication 1, caractérisé en ce que la solution de polysulfure de métal alcalin est obtenue en dissolvant du soufre dans une solution aqueuse de sulfure de métal alcalin.

3. Procédé selon la revendication 1 ou 2, caractérisé en ce qu'on sélectionne l'électrolyte contenant des ions du métal alcalin parmi les solutions aqueuses de chlorure et d'hydroxyde du métal alcalin.

4. Procédé selon l'une quelconque des revendications 1 à 3, caractérisé en ce qu'on met en oeuvre une cellule d'électrolyse dans laquelle la membrane est en un polymère perfluoré comprenant des groupements fonctionnels dérivés d'acides sulfoniques et/ou carboxyliques.

5. Procédé selon l'une quelconque des revendications 1 à 4, caractérisé en ce qu'on met en oeuvre une cellule d'électrolyse dans laquelle la cathode comprend un matériau actif sélectionné parmi le sulfure de molybdène, le sulfure de cuivre, les métaux du groupe 8 du tableau périodique des éléments, ainsi que les alliages, les sulfures et les oxydes desdits métaux.

6. Procédé selon la revendication 5, caractérisé en ce qu'on sélectionne le matériau actif de la cathode parmi le nickel, le cobalt, le platine, le rhodium, le ruthénium, l'osmium, l'iridium et les oxydes de platine, de rhodium, de ruthénium, d'osmium et d'iridium.

7. Procédé selon la revendication 5, caractérisé en ce qu'on met en oeuvre une cathode comprenant un substrat en nickel et un revêtement de sulfure de molybdène ou de sulfure de cuivre.

8. Procédé selon la revendication 6, caractérisé en ce qu'on met en oeuvre une cathode comprenant un substrat en titane et un revêtement en oxyde d'un métal sélectionné parmi le platine, le rhodium, le ruthénium, l'osmium et l'iridium.

9. Procédé selon l'une quelconque des revendications 1 à 8, caractérisé en ce qu'il est appliqué à la production de sulfure de sodium.

## Patentansprüche

1. Verfahren zur Herstellung von Alkalimetallsulfid, dadurch gekennzeichnet, daß man eine Elektrolysezelle einsetzt, in der eine selektiv für Kationen permeable Membran eine eine Anode enthaltende Anodenkammer von einer eine Kathode enthaltenden Kathodenkammer trennt, man einen Ionen des Alkalimetalls enthaltenden Elektrolyten in der Anodenkammer elektrolysiert und gleichzeitig eine wässrige Alkalimetallpolysulfidlösung in der Kathodenkammer elektrolysiert.

2. Verfahren nach Anspruch 1, dadurch gekennzeichnet, daß die Alkalimetallpolysulfidlösung durch Lösen von Schwefel in einer wässrigen Alkalimetallsulfidlösung erhalten wird.

3. Verfahren nach Anspruch 1 oder 2, dadurch gekennzeichnet, daß man den Ionen des Alkalimetalls enthaltenden Elektrolyten auswählt unter den wässrigen Alkalimetallchlorid- und Alkalimetallhydroxydlösungen.

4. Verfahren nach einem der Ansprüche 1 bis 3, dadurch gekennzeichnet, daß man eine Elektrolysezelle einsetzt, in der die Membran aus einem perfluorierten Polymer besteht, das funktionelle, von Sulfon- und/oder Carbonsäuren abgeleitete Gruppen umfaßt.

5. Verfahren nach einem der Ansprüche 1 bis 4, dadurch gekennzeichnet, daß man eine Elektrolysezelle einsetzt, in der die Kathode ein aktives Material umfaßt, ausgewählt unter Molybdänsulfid, Kupfersulfid, den Metallen der Gruppe 8 der Tabelle des periodischen Systems, ebenso wie den Legierungen, den Sulfiden und Oxyden dieser Metalle.

6. Verfahren nach Anspruch 5, dadurch gekennzeichnet, daß man das aktive Material der Kathode auswählt unter Nickel, Kobalt, Platin, Rhodium, Ruthenium, Osmium, Iridium und den Platin-, Rhodium-, Ruthenium-, Osmium- und Iridiumoxyden.

7. Verfahren nach Anspruch 5, dadurch gekennzeichnet, daß man eine Kathode einsetzt, die ein Nickelsubstrat und eine Umhüllung aus Molybdänsulfid oder Kupfersulfid umfaßt.

8. Verfahren nach Anspruch 6, dadurch gekennzeichnet, daß man eine Kathode einsetzt, die ein Titansubstrat und eine Umhüllung aus einem Oxyd eines Metalles, ausgewählt unter Platin, Rhodium, Ruthenium, Osmium und Iridium umfaßt.

9. Verfahren nach einem der Ansprüche 1 bis 8, dadurch gekennzeichnet, daß es zur Herstellung von Natriumsulfid verwendet wird.

## Claims

1. Process for the manufacture of alkali metal sulphide, characterised in that an electrolysis cell is used in which a membrane which is selectively permeable to cations separates an anode chamber containing an anode from a cathode chamber containing a cathode, an electrolyte containing alkali metal ions is electrolysed in the anode chamber and an aqueous solution of alkali metal polysulphide is simultaneously electrolysed in the cathode chamber.

2. Process according to Claim 1, characterised in that the alkali metal sulphide solution is obtained by dissolving sulphur in an aqueous solution of alkali metal sulphide.

3. Process according to Claim 1 or 2, characterised in that the electrolyte containing alkali metal ions is selected from aqueous solutions of alkali metal chloride and hydroxide.

4. Process according to any one of Claims 1 to 3, characterised in that an electrolysis cell is used in which the membrane is made of a perfluoro polymer containing functional groups derived from sulphonic and/or carboxylic acids.

5. Process according to any one of Claims 1 to 4, characterised in that an electrolysis cell is used in which the cathode comprises an active material selected from molybdenum sulphide, copper sulphide, metals of group 8 of the Periodic Table of the elements, and the alloys, sulphides and oxides of the said metals.

6. Process according to Claim 5, characterised in that the active material of the cathode is selected from nickel, cobalt, platinum, rhodium, ruthenium, osmium, iridium and the oxides of platinum, rhodium, ruthenium, osmium and iridium.

7. Process according to Claim 5, characterised in that a cathode is used comprising a substrate made of nickel and a coating of molybdenum sulphide or of copper sulphide.

8. Process according to Claim 6, characterised in that a cathode is used comprising a substrate made of titanium and a coating made of oxide of a metal selected from platinum, rhodium, ruthenium, osmium and iridium.

9. Process according to any one of Claims 1 to 8, characterised in that it is applied to the production of sodium sulphide.
